# EUROPÄISCHE PATENTSCHRIFT

(11) **EP 2 570 373 B1**
(45) Veröffentlichungstag und Bekanntmachung des Hinweises auf die Patenterteilung: **08.06.2016**
(21) Anmeldenummer: 12180988.3
(22) Anmeldetag: 20.08.2012
(51) Int. Cl.: B65H 5/00, B65H 1/06, B65H 1/30, B65H 15/02

(54) **Verfahren zur Übergabe von Stapeln aus bogenförmigem Material von einer Wendevorrichtung an einen Einleger**
Method for transferring stacks of sheet-shaped material from a turning device to an inserter
Procédé de transmission de piles à partir de matériau cintré depuis un dispositif de basculement sur un insert

(30) Priorität: 15.09.2011 DE 102011113518
(43) Veröffentlichungstag der Anmeldung: 20.03.2013
(73) Patentinhaber: Masterwork Machinery Co., Ltd., Tianjin, 300400 (CN)
(72) Erfinder: Heider, René, 41238 Mönchengladbach (DE); Ollek, Tomasz, 40595 Düsseldorf (DE)
(74) Vertreter: Strehl Schübel-Hopf & Partner

(56) Entgegenhaltungen:
- EP-A2- 1 350 748
- JP-A- 2008 087 941
- JP-A- 2008 150 142

## Beschreibung

Die vorliegende Erfindung betrifft ein Verfahren zur Übergabe von Stapeln aus bogenförmigem Material von einer Wendevorrichtung an einen Einleger gemäß Anspruch 1.

Bei der Herstellung von Druckprodukten für die Verpackungsindustrie, beispielsweise Faltschachteln, werden zunächst Bögen breitbahnig in einer Druckmaschine bedruckt. Auf den Bögen sind jeweils mehrere Nutzen der herzustellenden Faltschachtel aufgedruckt, die dann in einer Flachbettstanze mit der bedruckten Seite nach oben ausgestanzt und in Stapeln abgelegt werden. Die ausgestanzten und gestapelten Faltschachtelzuschnitte werden anschließend dem Einleger einer Faltschachtelklebemaschine mit der bedruckten Seite nach unten zugeführt, um in der Faltschachtelklebemaschine zu Faltschachteln verarbeitet zu werden.

Die gestapelten Faltschachtelzuschnitte müssen also vor ihrer Verarbeitung in der Faltschachtelklebemaschine gewendet werden. Dies ist ein äußerst mühevoller Arbeitsschritt. Ein Bediener muss unter Umständen mehrere Tonnen Karton pro Tag wenden.

Aus der DE 10 65 075 ist bereits ein Wendetisch für eine Stapeleinrichtung bekannt. Der Wendetisch weist eine Klemmplatte und eine Klemm- und Fördereinheit auf. Über einen Stelltrieb wird eine Schließbewegung zwischen Klemmplatte und Fördereinheit verwirklicht zur Verklemmung eines Gegenstandes. Mit einem weiteren Stelltrieb wird die Vorrichtung in Transportrichtung des Gegenstandes um mittig am Wendetisch angebrachte Drehzapfen um 180° gedreht, so dass die eingeklemmten, gestapelten Kartonzuschnitte gewendet werden. Nach dem Wendevorgang ruhen diese auf der Fördereinheit und werden von dieser aus der Wendevorrichtung abtransportiert.

Eine weitere Wendevorrichtung ist aus der EP 1 350 748 A2 bekannt. Diese Wendevorrichtung weist eine Wendeklammer auf, die um eine mittig angeordnete horizontale Achse schwenkbar ist. Die Wendeklammer umfasst zwei Transportelemente, von denen eines in Form einer Reihe von Rollen ausgebildet ist. Dieses Transportelement dient dazu, die in die Vorrichtung einlaufenden Stapel aufzunehmen. Das zweite Transportelement ist als Förderband ausgebildet und dient dazu, die Stapel nach der Wendung mit Hilfe eines Schubwagens aus der Vorrichtung hinaus zu transportieren.

Eine weitere Wendevorrichtung für Stapel ist aus der US 5,743,374 bekannt. Diese Vorrichtung weist eine Klammer zur Aufnahme der Stapel auf. Die Vorrichtung wird mittels eines ersten Motors seitlich bewegt zur Aufnahme und Transport des Stapels. Mittels eines zweiten Motors wird die Klammer der Vorrichtung entlang eines U-förmigen Pfades in der Vorrichtung über Rollen an einer Außenseite der Klammer bewegt, wodurch der Stapel gewendet wird und auf einem Einleger abgelegt wird.

Problematisch hierbei ist die Übergabe des Stapels an den Einleger. Die Zuschnitte werden nach dem Wendevorgang in der Regel waagerecht ausgefahren bis an die Stellzungen des Einlegers. Hierbei wird die Vorderkante des Stapels, beispielsweise wie in der EP 1 350 748 gezeigt, durch einen beweglichen Untergreifer unterstützt. Wenn der bewegliche Untergreifer die Stellzungen des Einlegers erreicht, wird die Hinterkante des Stapels von der Transportvorrichtung, beispielsweise einem Gurtförderer, freigegeben. Hierbei kann es zu einem unkontrollierten, nicht zeitgleichen Fallen der Vorder- und Hinterkante des zu übergebenden Stapels an den Stellzungen des Einlegers kommen. Dies kann Produktionsunterbrechungen verursachen, da es zu einem Zurückfallen des Stapels in den Stapelwender kommen kann.

In der EP 1 350 748 wird versucht, das Problem dadurch zu beheben, dass der Stapel schnell und durch Unterstützung einer Schiebevorrichtung überführt wird. Diese Lösung hat den Nachteil, dass die Zuschnitte sehr schnell gegen die Stellzungen prallen und dabei beschädigt werden können.
JP 2008 087941A offenbart eine Vorrichtung zur Übergabe von Stapeln aus bogenförmigem Material an einen Einleger, der zur Übernahme des Stapels Stellzungen aufweist, wobei die Vorrichtung zur Unterstützung der Stapelvorderkante bewegliche Untergreifer und zur Unterstützung der Stapelunterkante des Stapels Unterstützungsrollen aufweist.

Aufgabe der vorliegenden Erfindung ist es, ein Verfahren zu schaffen, das eine sichere und zuverlässige Übergabe von Stapeln aus bogenförmigem Material von einer Wendevorrichtung an einen Einleger ermöglicht.

Gelöst wird diese Aufgabe mit einem Verfahren gemäß Anspruch 1.

Erfindungsgemäß weist die Vorrichtung in dem Verfahren zur Übergabe von Stapeln aus bogenförmigem Material von einer Wendevorrichtung an einen Einleger, der zur korrekt ausgerichteten Übernahme des Stapels Stellzungen aufweist, bewegliche Untergreifer zur Unterstützung der Stapelvorderkante auf. Weiterhin weist die Vorrichtung zur Unterstützung der Stapelunterkante des Stapels Unterstützungsrollen auf.

Ein Verfahren unter Verwendung dieser Vorrichtung hat den Vorteil, dass der Stapel auch mit geringer Geschwindigkeit überführt werden kann, da er sowohl an der Vorderkante als auch an der Hinterkante geführt und gehalten wird. Eine Beschädigung des Stapels an den Stellzungen wird so vermieden.

In einer besonders bevorzugten Ausführungsform sind die Unterstützungsrollen ausfahrbar. Hierdurch wird ein gleichmäßiges Fallen der Vorder- und Hinterkante des Stapels ermöglicht. Dadurch werden die unter dem fallenden Stapel liegenden Zuschnitte komplette flächig belastet und nicht nur linienförmig, was auftritt, wenn zuerst die Hinterkante des fallenden Stapels auftrifft.

In einer weiteren bevorzugten Ausführungsform weisen die Untergreifer eine Stützwand und eine nahezu senkrecht zur Stützwand verlaufende Auflage für die Stapelvorderkante auf. Die Stützwand ist in einem Winkel α > 90° zur Förderrichtung angeordnet. Hierdurch wird der Stapel schräg überführt, wodurch er sich durch sein Eigengewicht an der Stützwand ausrichtet. Weiterhin wird hierdurch ein Zurückfallen des Stapels nahezu ausgeschlossen.

In dem erfindungsgemäßen Verfahren geschieht die Stapelübergabe mit den folgenden Schritten:
a) Transport des Stapels aus der Wendevorrichtung heraus.
b) Übernahme der Stapelvorderkante durch einen Untergreifer
c) Bewegung des Untergreifers in Richtung Stellzungen eines Einlegers
d) Unterstützung der Stapelhinterkante durch Unterstützungsrollen
e) Ausfahren der Unterstützungsrollen in Richtung Stellzungen
f) Untergreifer und Unterstützungsrollen bewegen sich zeitgleich auseinander und übergeben den Stapel an den Einleger.

Die Erfindung wird nachfolgend anhand verschiedener Ausführungsbeispiele erläutert.
- Fig. 1: zeigt einen Stapelwender mit anschließendem Einleger
- Fig. 2a-2d: zeigen in schematischer Darstellung den Ablauf der Stapelübergabe

Figur 1 zeigt beispielhaft einen Stapelwender 1 und einen anschließenden Einleger 2, beispielsweise einen DIANA Feeder. Der Stapelwender 1 weist Gurtförderer 5, 9 auf, die um 180° drehbar in einer Drehstation 3 angeordnet sind. Durch Drehung des Drehrings 12 der Drehstation 3 werden die Stapel 10, die von den Gurtförderern 5, 9 gehalten werden, gewendet. Nach der Wendung wird der Stapel 10 durch den jeweiligen unteren Gurtförderer 9 in Transportrichtung L an die Stellzungen 7 des Einlegers 2 transportiert.

In den Figuren 2a bis 2d ist der Ablauf der Stapelübergabe schematisch dargestellt. Figur 2a zeigt den Stapel 10 nach dem Wendevorgang. Der Stapel 10 liegt auf dem unteren Gurtförderer 9 auf und wird von diesem in Transportrichtung L transportiert. Figur 2a zeigt weiterhin die festen Unterstützungsrollen 6 sowie die ausfahrbaren Unterstützungsrollen 8. Der Untergreifer 4 weist eine Stützwand 13 sowie an seinem unteren Ende eine nahezu senkrecht zur Stützwand 13 verlaufende Auflage 14 für die vorderer Stapelunterkante 16 des Stapels 10. Die Stützwand 13 des Untergreifers 4 ist in einem Winkel α > 90° zur Transportebene des unteren Gurtförderers 9 angeordnet. Wie aus Figur 2b ersichtlich, wird der Stapel 10 weiter in Transportrichtung L transportiert, bis er die Stützwand 13 des Untergreifers 4 erreicht und sich an dieser ausrichtet. Die vordere Stapelunterkante 16 liegt nun auf der Auflage 14 des Untergreifers 4 auf. Die hintere Stapelunterkante 17 liegt in dieser Stellung noch auf dem unteren Gurtförderer 9 auf. Die Unterstützungsrollen 6 und 8 unterstützen die Stapelunterkante des Stapels 10. Sobald die Stapelvorderkante 15 die Stützwand 13 erreicht, beginnt die Bewegung des Untergreifers 4 in Transportrichtung U. Sobald der Untergreifer 4 ca. die Hälfte seines Transportweges in Transportrichtung U ausgefahren ist, fahren die ausfahrbaren Unterstützungsrollen 8 in Transportrichtung R (Figur 2c).

Der Untergreifer 4 und die Unterstützungsrollen 8 bewegen sich weiter (Verschiebebewegung W), bis der Stapel 10 an den Stellzungen 7 des Einlegers 2 anliegt (Figur 2d). die ausfahrbaren Unterstützungsrollen 8 gewährleisten, dass der Stapel 10 vorsichtig an den Stellzungen 7 positioniert wird, ohne schon jetzt auf den Reststapel 11 im Einleger 2 herunterzufallen. Wie ebenfalls aus Figur 2d ersichtlich, bewegen sich nun Untergreifer 4 und Unterstützungsrollen 8 zeitgleich in entgegengesetzte Richtungen und ermöglichen dadurch ein gleichmäßiges und gezieltes Fallen des Stapels 10 auf den Reststapel 11 im Einleger.

Die Unterstützungsrollen 6 und 8 können jeweils als eine durchgehende Rolle ausgebildet sein oder jeweils aus mehreren geteilten Rollen bestehen, die auf einer Achse gelagert sind.

### Bezugszeichenliste

- 1: Stapelwender
- 2: Einleger
- 3: Drehstation
- 4: Untergreifer
- 5: oberer Gurtförderer
- 6: Unterstützungsrolle
- 7: Stellzunge
- 8: Unterstützungsrolle
- 9: unterer Gurtförderer
- 10: Stapel
- 11: Reststapel
- 12: Drehring
- 13: Stützwand
- 14: Auflage für die vordere Stapelunterkante
- 15: Stapelvorderkante
- 16: vorderer Stapelunterkante
- 17: hintere Stapelunterkante

- L: Transportrichtung des Stapels
- W: Verschiebeweg Unterstützungsrolle
- U: Transportrichtung des Untergreifers
- R: Transportrichtung der Unterstützungsrolle

- α: Winkel

## Patentansprüche

1. Verfahren zur Übergabe von Stapeln aus bogenförmigem Material von einer Wendevorrichtung (1) an einen Einleger (2), der zur korrekt ausgerichteten Übernahme des Stapels (10) Stellzungen (7) aufweist, mit einer Vorrichtung, die zur Unterstützung der Stapelvorderkante (15) bewegliche Untergreifer (4) aufweist und zur Unterstützung der Stapelunterkante (17) des Stapels (10) Unterstützungsrollen (6, 8) aufweist, mit folgenden Schritten:
a) Transport des Stapels (10) aus der Wendevorrichtung (1) heraus
b) Übernahme der Stapelvorderkante (15) durch den Untergreifer (4)
c) Bewegung des Untergreifers (4) in Richtung Stellzungen (7) des Einlegers
d) Unterstützung der Stapelhinterkante (17) durch Unterstützungsrollen (6, 8)
e) Ausfahren der Unterstützungsrollen (6, 8) in Richtung Stellzungen (7)
f) Untergreifer (4) und Unterstützungsrollen (6, 8) bewegen sich zeitgleich auseinander und übergeben den Stapel (10) an den Einleger (2).

2. Verfahren nach Anspruch 1,
**dadurch gekennzeichnet,**
**dass** zumindest eine Unterstützungsrolle (8) ausfahrbar ist.

3. Verfahren nach Anspruch 1 oder 2,
**dadurch gekennzeichnet,**
**dass** die Untergreifer (4) eine Stützwand (13) und eine nahezu senkrecht zur Stützwand (13) verlaufende Auflage (14) für die Stapelvorderkante aufweisen, wobei die Stützwand (13) in einem Winkel α > 90° zur Förderrichtung angeordnet ist.

## Claims

1. A process for delivering stacks of sheet-shaped material from a turning unit (1) to a feeder (2), the feeder comprising adjustment tongues (7) for receiving said stack (10) correctly oriented, using a device which comprises movable lower grippers (4) for supporting the front stack edge (15) and comprises supporting rollers (6, 8) for supporting the lower stack edge (17) of said stack (10), comprising the following steps:
a) transporting the stack (10) out of said turning unit (1),
b) the lower gripper (4) takes over the stack front edge (15),
c) moving said lower gripper (4) in the direction of the adjustment tongues (7) of said feeder,
d) supporting the stack rear edge (17) by the support rollers (6, 8),
e) extending said support rollers (6, 8) in the direction of said adjustment tongues (7),
f) the lower gripper (4) and the support rollers (6, 8) simultaneously move away from each other and feed the stack (10) to said feeder (2).

2. The process according to claim 1,
**characterized in that**
at least one support roller (6, 8) can be extended.

3. The process according to claim 1 or 2,
**characterized in that**
the lower grippers (4) comprise a support wall (13) and a support (14) for the staple front edge, the support extending virtually perpendicular to said support wall (13), wherein said support wall (13) is arranged with an angle of α > 90° with respect to the transport direction.

## Revendications

1. Procédé destiné à assurer le transfert de piles de matériau sous forme de feuilles, d'un dispositif de retournement ou retourneur de piles (1) à un pré-margeur (2), qui, pour la prise en charge correctement orientée de la pile (10), présente des palettes de placement (7), le retourneur de piles comprenant un dispositif qui présente des sous-griffes mobiles (4) pour assurer le soutien du bord avant de pile (15), et des rouleaux de soutien (6, 8) pour assurer le soutien du bord inférieur de pile (17) de la pile (10), le procédé comprenant les étapes suivantes :
a) transport de la pile (10) hors du dispositif de retournement ou retourneur de pile (1),
b) prise en charge du bord avant de pile (15) par la sous-griffe (4),
c) déplacement de la sous-griffe (4) en direction des palettes de placement (7) du pré-margeur,
d) soutien de l'arrière du bord inférieur de pile (17) par des rouleaux de soutien (6, 8),
e) extraction des rouleaux de soutien (6, 8) en direction des palettes de placement (7),
f) déplacement simultané de la sous-griffe (4) et des rouleaux de soutien (6, 8) de manière à s'écarter mutuellement, en transférant la pile (10) au pré-margeur (2).

2. Procédé selon la revendication 1,
**caractérisé**
**en ce qu'**au moins un rouleau de soutien (8) est extractible.

3. Procédé selon la revendication 1 ou la revendication 2,
**caractérisé**
**en ce que** les sous-griffes (4) présentent une paroi d'appui (13) et un support d'appui (14), qui s'étend pratiquement perpendiculairement à la paroi d'appui (13), pour le bord avant de pile, la paroi d'appui (13) étant agencée selon un angle α>90° par rapport à la direction de transport.
